# EUROPÄISCHE PATENTSCHRIFT

(11) **EP 1 063 799 B1**
(45) Veröffentlichungstag und Bekanntmachung des Hinweises auf die Patenterteilung: **13.08.2003**
(21) Anmeldenummer: 99810552.2
(22) Anmeldetag: 22.06.1999
(51) Int. Cl.: H04H 3/00, H04H 1/00

(54) **Messverfahren für Einfrequenznetze und dafür geeignete Vorrichtungen**
Measuring method for single frequency network and apparatus therefor
Procédé de mesure pour réseaux monofréquence et dispositif afférent

(43) Veröffentlichungstag der Anmeldung: 27.12.2000
(73) Patentinhaber: Swisscom AG, 3000 Bern 29 (CH)
(72) Erfinder: Patry, Christian, 3210 Kerzers (CH)
(74) Vertreter: BOVARD AG - Patentanwälte

(56) Entgegenhaltungen:
- US-A- 5 602 832
- US-A- 5 617 411
- "RADIO BROADCASTING SYSTEMS;DIGITAL AUDIO BROADCASTING (DAB) TO MOBILE, PORTABLE AND FIXED RECEIVERS" , EUROPEAN TELECOMMUNICATION STANDARD, PAGE(S) 1-206 XP000668972 * Seite 160 *

## Beschreibung

Die vorliegende Erfindung betrifft ein Messverfahren für Einfrequenznetze und dafür geeignete Vorrichtungen. Insbesondere betrifft die vorliegende Erfindung ein Messverfahren und dafür geeignete Vorrichtungen für Einfrequenznetze, in welchen Einfrequenznetzen mehrere Sender modulierte Signale auf der gleichen Trägerfrequenz aussenden, welche modulierten Signale digitalen Datenpaketen entsprechen, wobei jedes genannte Datenpaket ein gleiches erstes Synchronisationszeichen und ein zweites Synchronisationszeichen mit darin enthaltener Senderidentifizierung umfasst.

In sogenannten Einfrequenznetzen (Single Frequency Network, SFN), beispielsweise in DAB-Netzen (Digital Audio Broadcasting), senden mehrere Senderstationen die selben Informationen auf der gleichen Trägerfrequenz. Um in einem Empfänger eine genügend gute Empfangsqualität zu erhalten, müssen die von den verschiedenen Sendern ausgesendeten Signale beim Empfänger innerhalb eines bestimmten Zeitintervalls (Guard Interval) empfangen werden können. Es ist folglich notwendig, die Sender untereinander zu synchronisieren.

Ein entsprechender Standard für DAS-Netz ist im Dokument "Radio Broadcasting Systems; Digital Audio Broadcasting (DAB) to Mobile, Portable and Fixed Receivers", ETSI, XP000668972, beschrieben.

Es ist eine Aufgabe dieser Erfindung, ein neues und besseres Messverfahren für Einfrequenznetze sowie dafür geeignete Vorrichtungen vorzuschlagen, welche insbesondere ermöglichen, dass Sender eines Einfrequenznetzes untereinander synchronisiert werden können.

Gemäss der vorliegenden Erfindung wird dieses Ziel insbesondere durch die Elemente der unabhängigen Ansprüche erreicht. Weitere vorteilhafte Ausführungsformen gehen ausserdem aus den abhängigen Ansprüchen und der Beschreibung hervor.

In Einfrequenznetzen, in welchen mehrere Sender modulierte Signale auf der gleichen Trägerfrequenz aussenden, und in welchen die modulierten Signale digitalen Datenpaketen entsprechen, die jeweils ein gleiches erstes Synchronisationszeichen und ein zweites Synchronisationszeichen mit darin enthaltener Senderidentifizierung umfassen, wird dieses Ziel durch die vorliegende Erfindung insbesondere dadurch erreicht, dass im Messverfahren, in welchem die modulierten Signale in einer zentralisierten Messvorrichtungsanordnung empfangen und demoduliert werden, basierend auf den demodulierten Signalen eine Kanalimpulsantwort bestimmt wird, indem die zeitliche Abfolge und die Amplitudenstärke von empfangenen ersten Synchronisationszeichen durch Vergleichen mit einem ersten Referenzsynchronisationszeichen bestimmt wird, und dass Amplitudenspitzen der bestimmten Kanalimpulsantwort einem Sender zugeordnet werden, indem für jedes empfangene zweite Synchronisationszeichen aus verschiedenen zweiten Referenzsynchronisationszeichen, die jeweils eine verschiedene Senderidentifizierung enthalten, dasjenige mit der grössten Übereinstimmung bestimmt wird und die darin enthaltene Senderidentifizierung derjenigen Amplitudenspitze zugeordnet wird, die dem betreffenden empfangenen zweiten Synchronisationszeichen zugehört. Die Vorteile dieses Messverfahrens bestehen insbesondere darin, dass für jeden Sender im Empfangsgebiet aus der bestimmten Impulsantwort die Amplitudenstärke des empfangenen Signals sowie die relative Empfangszeit in Bezug auf die von den anderen Sendern empfangenen Signalen bestimmt werden kann, wobei jede Amplitudenspitze der bestimmten Kanalimpulsantwort dem dafür verantwortlichen Sender zugeordnet werden kann, und wobei es insbesondere auch möglich ist Amplitudenspitzen, die von reflektierten Signalen herrühren, zu identifizieren und dem dafür verantwortlichen Sender zuzuordnen. Ein weiterer Vorteil besteht darin, dass dieses Messverfahren während dem regulären Betrieb des betreffenden Einfrequenznetzes durchgeführt werden kann und keine speziellen Testdaten ausgesendet werden müssen. Dieses Messverfahren ermöglicht folglich die im untersuchten Empfangsgebiet empfangenen Sender auf Grund der durch das Messverfahren erhaltenen Resultate zu synchronisieren, insbesondere ohne dabei spezielle Testdaten aussenden zu müssen.

In einer bevorzugten Ausführungsvariante werden empfangene modulierte Signale mittels einem Quadraturdemodulator demoduliert und die demodulierten Signale in einem Transientenrecorder aufgenommen.

In verschiedenen Ausführungsvarianten werden aufgenommene demodulierte Signale zu diskreten Zeitpunkten oder kontinuierlich von einem Control-Computer gelesen. Das Lesen zu diskreten Zeitpunkten hat insbesondere den Vorteil, dass die nachfolgende Verarbeitung der gelesenen demodulierten Signale einfacher gestaltet werden kann als die Verarbeitung von kontinuierlich erfassten Signalen. Andererseits können beim kontinuierlichen Lesen der demodulierten Signale temporäre Effekte, beispielsweise Reflexionen durch mobile Objekte, einfacher ausgeschlossen werden.

Neben dem erfindungsgemässen Verfahren bezieht sich die Erfindung auch auf eine dafür geeignete Messvorrichtungsanordnung sowie auf einen Computer-lesbaren Datenträger, der codierte Daten enthält, die ein für die Steuerung der Messvorrichtungsanordnung geeignetes Computer-Programm repräsentieren.

Nachfolgend wird eine Ausführung der vorliegenden Erfindung anhand eines Beispieles beschrieben. Das Beispiel der Ausführung wird durch folgende beigelegten Figuren illustriert:

Figur 1 zeigt ein Blockdiagramm, welches schematisch mehrere Sender eines Einfrequenznetzes sowie eine Messvorrichtungsanordnung bestehend aus einem Messempfänger mit Demodulator, einem Transientenrecorder und einem Control-Computer darstellt.

Figur 2 zeigt schematisch ein Datenpaket, welches neben Informationszeichen auch ein erstes und ein zweites Synchronisationszeichen enthält.

In der Figur 1 beziehen sich die Bezugsziffem S1, S2 und S3 auf schematisch dargestellte Sender (Transmitter) eines Einfrequenznetzes, welche modulierte Signale auf der gleichen Trägerfrequenz aussenden. Die ausgesendeten modulierten Signale entsprechen insbesondere digitalen Datenpaketen, beispielsweise DAB-Datenpakete (Digital Audio Broadcasting), die beispielsweise gemäss einem COFDM-Verfahren (Coded Orthogonal Frequency Division Multiplex) oder gemäss einem anderen geeigneten Modulationsverfahren moduliert werden.

Wie in der Figur 2 dargestellt ist, enthält ein DAB-Datenpaket 7 neben Informationszeichen 73 ein erstes Synchronisationszeichen 72, ein sogenanntes SYNC-Symbol und ein zweites Synchronisationszeichen 71, ein sogenanntes NULL-Symbol. Das SYNC-Symbol 72, welches sich nicht ändert und für alle ausgesendeten DAB-Datenpakete 7 identisch ist, wird für die genaue Synchronisation eines Empfängers verwendet. Das NULL-Symbol 71 wird für die Grobsynchronisation verwendet und enthält senderspezifische Informationen, die insbesondere für die Identifizierung eines Senders S1, S2, S3 verwendet werden kann (Transmitter Identification Information, TII). An dieser Stelle sollte darauf hingewiesen werden, dass die für Einfrequenznetze übliche Regel, dass die von mehreren Sendern S1, S2, S3 im gleichen Zeitraum ausgesendeten Informationen identisch sind, durch das gleichbleibende SYNC-Symbol 72 und die Informationszeichen 73 eines DAB-Datenpakets 7 eingehalten aber durch die im NULL-Symbol 71 eines DAB-Datenpakets 7 enthaltenen senderspezifischen Informationen nicht eingehalten wird.

Wie in der Figur 1 schematisch dargestellt ist, werden die ausgesendeten Signale direkt oder als Reflexion ab einem reflektierenden Objekt 6, beispielsweise eine Reflexion an einem Berg, über die Antenne 22 eines Messempfängers 2 der Messvorrichtungsanordnung 1 empfangen. Der Messempfänger 2 ist beispielsweise ein handelsüblicher Messempfänger, der eine genügend grosse Bandbreite aufweist, beispielsweise eine Bandbreite von mindestens 1.5 MHz. Der in der Figur 1 schematisch dargestellte Messempfänger 2 umfasst zudem einen Demodulator 21, beispielsweise einen Quadraturdemodulator, der die empfangenen Radiosignale demoduliert.

Die Ausgangssignale des Messempfängers 2, respektive des Demodulators 21, nämlich das Inphasesignal I und das phasenverschobene Quadratursignal Q werden direkt, beispielsweise mittels Koaxialkabeln, an einen handelsüblichen Transientenrecorder 3, beispielsweise ein digitales Oszilloskop, angeschlossen, wo die demodulierten Signale aufgenommen und digitalisiert werden.

Der Messempfänger 2 und der Transientenrecorder 3 sind über einen geeigneten Bus 4, beispielsweise ein IEEE-488 Bus, mit einem Control-Computer 5 verbunden, beispielsweise ein handelsüblicher Personal Computer, der über die notwendigen Soft- und Hardwarekomponenten für den Zugriff auf und die Kommunikation über den Bus 4 verfügt.

Der Control-Computer 5 umfasst ein programmiertes Steuermodul, welches in einem Prozessor des Control-Computers 5 ausgeführt wird, um den Messempfänger 2, respektive den Transientenrecorder 3, über den Bus 4 zu steuern, beispielsweise um Messparameter wie Frequenz und Bandbreite zu setzen, und um über den Bus 4 vom Transientenrecorder 3 die aufgenommenen demodulierten und digitalisierten Signale zu lesen. An dieser Stelle sollte erwähnt werden, dass dieser Lesevorgang kontinuierlich oder zu diskreten Zeitpunkten erfolgen kann, was beispielsweise vom Benutzer der Messvorrichtungsanordnung 1 als wählbare Option über eine GUI-Benutzerschnittstelle (Graphical User Interface) des Steuermoduls gesetzt werden kann.

Der Control-Computer 5 umfasst ein Kanalimpulsantwort-Bestimmungsmodul 51, vorzugsweise ein programmiertes Softwaremodul, welches in einem Prozessor des Control-Computers 5 ausgeführt wird und welches basierend auf den vom Transientenrecorder 3 gelesenen demodulierten Signalen eine Kanalimpulsantwort 53 bestimmt, welche beispielhaft auf dem Bildschirm des Control-Computers 5 in der Figur 1 dargestellt ist. Das Kanalimpulsantwort-Bestimmungsmodul 51 bestimmt die Kanalimpulsantwort 53 dadurch, dass die in den vom Transientenrecorder 3 gelesenen demodulierten und digitalisierten Signalen enthaltenen SYNC-Symbole 72 (gemessene SYNC-Symbole 72) mit einem Referenzsynchronisationszeichen für SYNC-Symbole 72, das heisst einem Referenz-SYNC-Symbol, verglichen werden. Das Kanalimpulsantwort-Bestimmungsmodul 51 bestimmt, beispielsweise aus dem Verhältnis eines gemessenen SYNC-Symbols 72 zum Referenz-SYNC-Symbol, die Amplitudenstärke des betreffenden gemessenen SYNC-Symbols 72. In der Kanalimpulsantwort 53 werden die Amplitudenstärken der gemessenen SYNC-Symbole 72 gemäss deren zeitlichen Abfolge, das heisst unter Berücksichtigung der Verzögerungszeiten zwischen den einzelnen gemessenen SYNC-Symbolen 72, als Amplitudenspitzen dargestellt. Die so erhaltene Kanalimpulsantwort stellt also eine zeitliche Abfolge von Amplitudenspitzen dar, wobei jede dargestellte Amplitudenspitze die relative Amplitudenstärke eines von einem Sender S1, S2, S3 empfangenen Signals repräsentiert und die zeitliche Abfolge der dargestellten Amplitudenspitzen die Verzögerungszeiten zwischen dem Empfang dieser Signale repräsentiert.

Der Control-Computer 5 umfasst zudem ein Amplitudenspitzen-Identifizierungsmodul 52, vorzugsweise ein programmiertes Softwaremodul, welches in einem Prozessor des Control-Computers 5 ausgeführt wird und welches basierend auf den vom Transientenrecorder 3 gelesenen demodulierten Signalen für die bestimmten Amplitudenspitzen der Kanalimpulsantwort 53 die dafür verantwortlichen Sender S1, S2, S3 bestimmt. Zu diesem Zweck bezieht das Amplitudenspitzen-Identifizierungsmodul 52 aus einer Datenbank verschiedene Referenzsynchronisationszeichen für NULL-Symbole 71, das heisst Referenz-NULL-Symbole, welche senderspezifische Informationen, insbesondere Senderidentifizierungsinformationen (TII), von verschiedenen Sendern S1, S2, S3 enthalten, oder das Amplitudenspitzen-Identifizierungsmodul 52 erstellt diese verschiedenen Referenz-NULL-Symbole, indem es die dafür erforderlichen senderspezifischen Informationen aus der Datenbank bezieht. Die Datenbank mit den verschiedenen vorbereiteten Referenz-NULL-Symbolen, respektive mit den verschiedenen senderspezifischen Informationen, befindet sich im Control-Computer 5 oder für den Control-Computer 5 zugänglich auf einem separaten Computer. Die senderspezifischen Referenz-NULL-Symbole, respektive die senderspezifischen Informationen, können beispielsweise auch geografischen Gebieten zugeordnet sein, zum Beispiel mittels geografischen Koordinatenangaben, so dass nicht unnötig Sender mitberücksichtigt werden, die sich beispielsweise weit ausserhalb des zu untersuchenden Empfangsgebietes befinden. Die senderspezifischen Referenz-NULL-Symbole, respektive die senderspezifischen Informationen, werden in der Datenbank aktualisiert, beispielsweise von einer geeigneten Dienstzentrale mittels Datentransfer über ein Telekommunikationsnetz, manuell über eine geeignete Benutzerschnittstelle oder automatisch durch ein dafür vorgesehenes Detektierungsmodul des Control-Computers 5. Das Detektierungsmodul ist vorzugsweise ein programmiertes Softwaremodul, welches in einem Prozessor des Control-Computers 5 ausgeführt wird und welches die im untersuchten Empfangsgebiet von der Messvorrichtungsanordnung 1 empfangenen Datenpakete 7 analysiert und die Datenbank auf Grund der in den empfangenen Datenpaketen 7 enthaltenen NULL-Symbole 71, respektive der darin enthaltenen senderspezifischen Informationen, aktualisiert. Die in den vom Transientenrecorder 3 gelesenen demodulierten und digitalisierten Signalen enthaltenen NULL-Symbole 71 (gemessene NULL-Symbole 71) werden vom Amplitudenspitzen-ldentifizierungsmodul 52 mit den senderspezifischen Referenz-NULL-Symbolen verglichen. Das Amplitudenspitzen-Identifizierungsmodul 52 bestimmt für jedes gemessene NULL-Symbol 71 das senderspezifische Referenz-NULL-Symbol, das die grösste Übereinstimmung mit dem betreffenden gemessenen NULL-Symbol 71 aufweist, beispielsweise mittels einer dafür geeigneten Korrelationsfunktion. Die in diesen bestübereinstimmenden Referenz-NULL-Symbolen enthaltenen Senderidentifizierungsinformationen können dann vom Amplitudenspitzen-Identifizierungsmodul 52 jeweils einem betreffenden gemessenen NULL-Symbol 71, und folglich dem zugehörigen gemessenen SYNC-Symbol 72, respektive der diesem gemessenen SYNC-Symbol 72 zugehörigen bestimmten Amplitudenspitze der Kanalimpulsantwort 53 zugeordnet werden. Die ermittelte Senderidentifizierung kann beispielsweise auch in der grafischen Repräsentation der Kanalimpulsantwort 53 für jede Amplitudenspitze wiedergegeben werden.

Auf Grund der mittels dieser Kanalimpulsantwort 53 wiedergegebenen Informationen können die Sender S1, S2, S3 im untersuchten Empfangsgebiet synchronisiert werden, indem beispielsweise gewisse Sender S1, S2, S3 mit einem Verzögerungsfaktor versehen werden, um welchen Verzögerungsfaktor Signale durch diese gewissen Sender S1, S2, S3 zeitlich verzögert ausgesendet werden. Zu diesem Zweck ist es auch möglich, die Messvorrichtungsanordnung 1, insbesondere den Control-Computer 5, beispielsweise über ein Telekommunikationsnetz, mit den Sendern S1, S2, S3 oder mit für diese Sender S1, S2, S3 verantwortlichen Steuereinheiten zu verbinden und den Control-Computer 5 zusätzlich mit einem programmierten Synchronisationsmodul auszustatten, so dass die Sender S1, S2, S3 eines Einfrequenznetzes im untersuchten Empfangsgebiet direkt von der Messvorrichtungsanordnung 1 aus synchronisiert werden können. Es ist auch möglich, die ausgesendeten Signale gleichzeitig an mehreren geografisch verteilten Messpunkten zu empfangen, beispielsweise mit mehreren Messempfängern 2 und Transientenrecordern 3, welche über geeignete Verbindungen an den Control-Computer 5 angeschlossen sind.

Das beschriebene Messverfahren und die beschriebene Messvorrichtungsanordnung 1 können bei der Installation oder während dem Betrieb von Einfrequenznetzen, insbesondere DAB-Netze, zur Abstimmung des Netzes, zur Identifizierung und Behebung von Synchronisationsproblemen und/oder zur Überwachung von einzelnen Sendern S1, S2, S3 eingesetzt werden. An dieser Stelle sollte zudem erwähnt werden, dass durch das beschriebene Messverfahren und durch die beschriebene Messvorrichtungsanordnung 1 auch eventuelle Fremdsender, die im gleichen Frequenzbereich senden und beispielsweise von einem Betreiber eines anderen Einfrequenznetzes betrieben werden, detektiert, identifiziert und bei der Synchronisierung der Sender S1, S2, S3 mitberücksichtigt werden können, so dass deren störende Wirkung eliminiert werden kann.

Vom wirtschaftlichen Standpunkt aus betrachtet ist es insbesondere interessant, vollständige Messvorrichtungsanordnungen 1 zu verkaufen, zu vermieten oder als Dienstleistung für Betreiber von Einfrequenznetzen zu betreiben. Da die Messvorrichtungsanordnung 1 aus handelsüblichen Hardware-Komponenten besteht, ist es natürlich insbesondere interessant, einen oder mehrere Datenträger mit darauf gespeicherten programmierten Softwaremodulen, insbesondere ein beschriebenes Steuermodul, ein Kanalimpulsantwort-Bestimmungsmodul 51, ein Amplitudenspitzen-ldentifizierungsmodul 52 und gegebenenfalls ein Synchronisationsmodul und ein Detektierungsmodul, zu verkaufen oder unter Lizenzgebühren zu vertreiben, um damit das erfindungsgemässe Messverfahren mit handelsüblichen Hardware-Komponenten auszuführen.

### Liste der Bezugszeichen

- 1: Messvorrichtungsanordnung
- 2: Messempfänger
- 3: Transientenrecorder (digitales Oszilloskop)
- 4: Bus (IEEE-488 Bus)
- 5: Control-Computer
- 6: Reflektierendes Objekt
- 7: DAB-Datenpaket
- 21: Demodulator (Quadraturdemodulator)
- 22: Antenne
- 51: Kanalimpulsantwort-Bestimmungsmodul
- 52: Amplitudenspitzen-ldentifizierungsmodul
- 53: Kanalimpulsantwort
- 71: NULL-Symbol (zweites Synchronisationszeichen)
- 72: SYNC-Symbol (erstes Synchronisationszeichen)
- 73: Informationszeichen
- I: Inphasesignal
- Q: Quadratursignal
- S1, S2, S3: Sender (Transmitter)

## Patentansprüche

1. Messverfahren für Einfrequenznetze, in welchen Einfrequenznetzen mehrere Sender (S1, S2, S3) modulierte Signale auf der gleichen Trägerfrequenz aussenden, welche modulierten Signale digitalen Datenpaketen (7) entsprechen, wobei jedes genannte Datenpaket (7) ein gleiches erstes Synchronisationszeichen (72) und ein zweites Synchronisationszeichen (71) mit darin enthaltener Senderidentifizierung umfasst, in welchem Messverfahren genannte modulierte Signale in einer zentralisierten Messvorrichtungsanordnung (1) empfangen und demoduliert werden, **dadurch gekennzeichnet,**
**dass** basierend auf den demodulierten Signalen eine Kanalimpulsantwort (53) bestimmt wird, indem die zeitliche Abfolge und die Amplitudenstärke von empfangenen genannten ersten Synchronisationszeichen (72) durch Vergleichen mit einem ersten Referenzsynchronisationszeichen bestimmt wird, und
**dass** Amplitudenspitzen der bestimmten Kanalimpulsantwort (53) einem genannten Sender (S1, S2, S3) zugeordnet werden, indem für jedes empfangene genannte zweite Synchronisationszeichen (71) aus verschiedenen zweiten Referenzsynchronisationszeichen, welche zweiten Referenzsynchronisationszeichen jeweils eine verschiedene Senderidentifizierung enthalten, das genannte zweite Referenzsynchronisationszeichen mit der grössten Übereinstimmung bestimmt wird und die darin enthaltene Senderidentifizierung der genannten Amplitudenspitze zugeordnet wird, die dem betreffenden genannten empfangenen zweiten Synchronisationszeichen (71) zugehört.

2. Verfahren gemäss Anspruch 1, **dadurch gekennzeichnet, dass** empfangene genannte modulierte Signale mittels einem Quadraturdemodulator (21) demoduliert werden und die genannten demodulierten Signale in einem Transientenrecorder (3) aufgenommen werden.

3. Verfahren gemäss Anspruch 2, **dadurch gekennzeichnet, dass** aufgenommene genannte demodulierte Signale zu diskreten Zeitpunkten von einem Control-Computer (5) gelesen werden.

4. Verfahren gemäss Anspruch 2, **dadurch gekennzeichnet, dass** aufgenommene genannte demodulierte Signale kontinuierlich von einem Control-Computer (5) gelesen werden.

5. Verfahren gemäss einem der Ansprüche 1 bis 4, **dadurch gekennzeichnet, dass** genannte Datenpakete (7) DAB-Datenpakete sind.

6. Messvorrichtungsanordnung (1) für Einfrequenznetze, in welchen Einfrequenznetzen mehrere Sender (S1, S2, S3) modulierte Signale auf der gleichen Trägerfrequenz aussenden, welche modulierten Signale digitalen Datenpaketen (7) entsprechen, wobei jedes genannte Datenpaket (7) ein gleiches erstes Synchronisationszeichen (72) und ein zweites Synchronisationszeichen (71) mit darin enthaltener Senderidentifizierung umfasst, welche Messvorrichtungsanordnung (1) einen Messempfänger (2) und einen Demodulator (21) umfasst, mittels welchen genannte modulierte Signale empfangen und demoduliert werden, **dadurch gekennzeichnet,**
**dass** sie ein Kanalimpulsantwort-Bestimmungsmodul (51) umfasst, welches basierend auf den demodulierten Signalen eine Kanalimpulsantwort (53) bestimmt, indem es die zeitliche Abfolge und die Amplitudenstärke von empfangenen genannten ersten Synchronisationszeichen (72) durch Vergleichen mit einem ersten Referenzsynchronisationszeichen bestimmt, und
**dass** sie ein Amplitudenspitzen-Identifizierungsmodul (52) umfasst, welches Amplitudenspitzen der bestimmten Kanalimpulsantwort (53) einem genannten Sender (S1, S2, S3) zuordnet, indem es für jedes empfangene genannte zweite Synchronisationszeichen (71) aus verschiedenen zweiten Referenzsynchronisationszeichen, welche zweiten Referenzsynchronisationszeichen jeweils eine verschiedene Senderidentifizierung enthalten, das genannte zweite Referenzsynchronisationszeichen mit der grössten Übereinstimmung bestimmt und die darin enthaltene Senderidentifizierung der genannten Amplitudenspitze zuordnet, die dem betreffenden genannten empfangenen zweiten Synchronisationszeichen (71) zugehört.

7. Messvorrichtungsanordnung (1) gemäss Anspruch 6, **dadurch gekennzeichnet, dass** der genannte Demodulator (21) ein Quadraturdemodulator ist, und dass sie einen Transientenrecorder (3) umfasst, welcher die demodulierten Signale aufzeichnet.

8. Messvorrichtungsanordnung (1) gemäss Anspruch 7, **dadurch gekennzeichnet, dass** sie einen Control-Computer (5) umfasst, der aufgenommene demodulierte Signale zu diskreten Zeitpunkten liest.

9. Messvorrichtungsanordnung (1) gemäss Anspruch 7, **dadurch gekennzeichnet, dass** sie einen Control-Computer (5) umfasst, der aufgenommene demodulierte Signale kontinuierlich liest.

10. Messvorrichtungsanordnung (1) gemäss einem der Ansprüche 6 bis 9, **dadurch gekennzeichnet, dass** genannte Datenpakete (7) DAB-Datenpakete sind.

11. Computer-lesbarer Datenträger, der codierte Daten enthält, die ein Computer-Programm repräsentieren, welches Computer-Programm ermöglicht, einen Control-Computer (5) einer Messvorrichtungsanordnung (1) gemäss einem der Ansprüche 6 bis 10 so zu steuern, dass der genannte Control-Computer (5) Messparameter eines Messempfängers (2) setzt, welcher Messempfänger (2) modulierte Signale empfängt und demoduliert, welche modulierten Signale digitalen Datenpaketen (7) entsprechen und von mehreren Sendern (S1, S2, S3) eines Einfrequenznetzes auf der gleichen Trägerfrequenz ausgesendet werden, wobei jedes genannte Datenpaket (7) ein gleiches erstes Synchronisationszeichen (72) und ein zweites Synchronisationszeichen (71) mit darin enthaltener Senderidentifizierung umfasst, und dass der genannte Control-Computer (5) demodulierte Signale entgegennimmt, **dadurch gekennzeichnet,**
**dass** das genannte Computer-Programm ein Kanalimpulsantwort-Bestimmungsmodul (51) umfasst, welches den genannten Control-Computer (5) so steuert, dass er basierend auf den demodulierten Signalen eine Kanalimpulsantwort (53) bestimmt, indem er die zeitliche Abfolge und die Amplitudenstärke von empfangenen genannten ersten Synchronisationszeichen (72) durch Vergleichen mit einem ersten Referenzsynchronisationszeichen bestimmt, und
**dass** das genannte Computer-Programm ein Amplitudenspitzen-Identifizierungsmodul (52) umfasst, welches den genannten Control-Computer (5) so steuert, dass er Amplitudenspitzen der bestimmten Kanalimpulsantwort einem genannten Sender (S1, S2, S3) zuordnet, indem er für jedes empfangene genannte zweite Synchronisationszeichen (71) aus verschiedenen zweiten Referenzsynchronisationszeichen, welche zweiten Referenzsynchronisationszeichen jeweils eine verschiedene Senderidentifizierung enthalten, das genannte zweite Referenzsynchronisationszeichen mit der grössten Übereinstimmung bestimmt und die darin enthaltene Senderidentifizierung der genannten Amplitudenspitze zuordnet, die dem betreffenden genannten empfangenen zweiten Synchronisationszeichen (71) zugehört.

## Claims

1. Measuring method for single-frequency networks in which single-frequency networks a plurality of transmitters (S1, S2, S3) transmit modulated signals on the same carrier frequency, which modulated signals correspond to digital data packets (7), each said data packet (7) comprising a same first synchronization character (72) and a second synchronization character (71) with transmitter identification contained therein, in which measuring method said modulated signals are received and demodulated in a centralised measuring device configuration (1), **characterised**
**in that** a channel impulse response (53) is determined, based on the demodulated signals, by determining the temporal sequence and the amplitude strength of received said first synchronization characters (72) through comparison with a first reference synchronization character, and
**in that** amplitude peaks of the determined channel impulse response (53) are assigned to a said transmitter (S1, S2, S3) by determining, for every received said second synchronization character (71), from among different second reference synchronization characters each containing a different transmitter identification, the said second reference synchronization character with the greatest correspondence, and assigning the transmitter identification contained therein to the said amplitude peak belonging to the respective said received second synchronization character (71).

2. Method according to claim 1, **characterised in that** received said modulated signals are demodulated by means of a quadrature demodulator (21) and the said demodulated signals are recorded in a transient recorder (3)

3. Method according to claim 2, **characterised in that** recorded said demodulated signals are read at discrete points in time by a control computer (5).

4. Method according to claim 2, **characterised in that** recorded said demodulated signals are read continuously by a control computer (5).

5. Method according to one of the claims 1 to 4, **characterised in that** said data packets (7) are DAB data packets.

6. Measuring apparatus configuration (1) for single-frequency networks, in which single-frequency networks a plurality of transmitters (S1, S2, S3) transmit modulated signals on the said carrier frequency, which modulated signals correspond to digital data packets (7), each said data packet (7) comprising a same first synchronization character (72) and a second synchronization character (71) with transmitter identification contained therein, which measuring device configuration (1) comprises a measurement receiver (2) and a demodulator (21), by means of which said modulated signals are received and demodulated, **characterised**
**in that** it comprises a channel impulse response-determining module (51), which determines a channel impulse response (53) based on the demodulated signals by determining the temporal sequence and amplitude strength of received said first synchronization characters (72) through comparison with a first reference synchronization character, and
**in that** it comprises an amplitude peak-identification module (52), which assigns amplitude peaks of the determined channel impulse response (53) to a said transmitter (S1, S2, S3) by determining, for every received said second synchronization character (71), from among different second reference synchronization characters each containing a different transmitter identification, the said second reference synchronization character with the greatest correspondence, and assigning the transmitter identification contained therein to the said amplitude peak belonging to the respective said received second synchronization character (71).

7. Measuring device configuration (1) according to claim 6, **characterised in that** the said demodulator (21) is a quadrature demodulator, and **in that** it comprises a transient recorder (3) which records the demodulated signals.

8. Measuring device configuration (1) according to claim 7, **characterised in that** it comprises a control computer (5), which reads the recorded demodulated signals at discrete points in time.

9. Measuring device configuration (1) according to claim 7, **characterised in that** it comprises a control computer (5), which reads the recorded demodulated signals continuously.

10. Measuring device configuration (1) according to one of the claims 6 to 9, **characterised in that** said data packets (7) are DAB data packets.

11. Computer-readable data carrier containing coded data representing a computer program, which computer program makes it possible to control a control computer (5) of a measuring device configuration (1) according to one of the claims 6 to 10 in such a way that the said control computer (5) sets measuring parameters of a measuring receiver (2), which measuring receiver (2) receives and demodulates modulated signals, which modulated signals correspond to digital data packets (7) and are transmitted by a plurality of transmitters (S1, S2, S3) of a single-frequency network on the same carrier frequency, each said data packet (7) comprising a same first synchronization character (72) and a second synchronization character (71) with transmitter identification contained therein, and that the said control computer (5) receives demodulated signals, **characterised**
**in that** the said computer program comprises a channel impulse response-determining module (51), which controls the said control computer (5) in such a way that it determines a channel impulse response (53), based on the demodulated signals, by determining the temporal sequence and the amplitude strength of received said first synchronization characters (72) through comparison with a first reference synchronization character, and
**in that** the said computer program comprises an amplitude peak-identification module (52) which controls the said control computer (5) in such a way that it assigns amplitude peaks of the determined channel impulse response to a said transmitter (S1, S2, S3) by determining, for every received said second synchronization character (71), from among different second reference synchronization characters each containing a different transmitter identification, the said second reference synchronization character with the greatest correspondence, and assigning the transmitter identification contained therein to the said amplitude peak belonging to the respective said received second synchronization character (71).

## Revendications

1. Procédé de mesure pour réseaux monofréquence, réseaux monofréquence dans lesquels plusieurs émetteurs (S1, S2, S3) émettent des signaux modulés sur la même fréquence porteuse, signaux modulés qui correspondent à des paquets de données numériques (7), chaque paquet de données (7) comprenant un premier signe identique de synchronisation (72) et un second signe de synchronisation (71) contenant l'identification d'émetteur, procédé de mesure dans lequel lesdits signaux modulés sont reçus et démodulés dans un dispositif de mesure centralisé (1), **caractérisé**
**en ce qu'**en se basant sur les signaux démodulés, une réponse d'impulsion de canal (53) est définie dans le fait que la séquence temporelle et l'intensité d'amplitude desdits premiers signes de synchronisation (72) sont définies par comparaison avec un premier signe de synchronisation de référence, et
**en ce que** des pics d'amplitude de la réponse définie d'impulsion de canal (53) sont associés à un dit émetteur (S1, S2, S3) dans le fait que pour chaque second signe de synchronisation (71) issu de différents seconds signes de synchronisation de référence, seconds signes de synchronisation de référence qui comprennent une identification d'émetteur différente, ledit second signe de synchronisation de référence étant défini avec la plus grande concordance et l'identification d'émetteur contenue étant associée audit pic d'amplitude qui est associé audit second signe de synchronisation reçu concerné (71).

2. Procédé selon la revendication 1, **caractérisé en ce que** desdits signaux modulés reçus sont démodulés au moyen d'un démodulateur à quadrature (21) et lesdits signaux démodulés sont recueillis dans un enregistreur transitoire (3).

3. Procédé selon la revendication 2, **caractérisé en ce que** desdits signaux démodulés recueillis sont lus à des moments discrets par un ordinateur de contrôle (5).

4. Procédé selon la revendication 2, **caractérisé en ce que** desdits signaux recueillis démodulés sont lus en continu par un ordinateur de contrôle (5).

5. Procédé selon l'une des revendications 1 à 4, **caractérisé en ce que** lesdits paquets de données (7) sont des paquets de données DAB (Digital Audio Broadcasting = Diffusion Audio numérique).

6. Dispositif de mesure (1) pour des réseaux monofréquence, réseaux monofréquence dans lesquels plusieurs émetteurs (S1, S2, S3) émettent des signaux modulés sur la même fréquence porteuse, signaux modulés qui correspondent à des paquets de données numériques (7), chaque paquet de données (7) comprenant un premier signe identique de synchronisation (72) et un second signe de synchronisation (71) contenant l'identification d'émetteur, dispositif de mesure (1) contenant un récepteur de mesure (2) et un démodulateur (21) au moyen desquels desdits signaux modulés sont reçus et démodulés, **caractérisé**
**en ce qu'**il comprend un module de définition de réponse d'impulsion de canal (51) qui en se basant sur les signaux démodulés définit une réponse d'impulsion de canal (53, dans le fait qu'il définit la séquence temporelle et l'intensité d'amplitude de dits premiers signes de synchronisation (72) par comparaison avec un premier signe de synchronisation de référence et
**en ce qu'**il comprend un module d'identification de pics d'amplitude (52), qui associe des pics d'amplitude de la réponse définie d'impulsion de canal (53) à un dit émetteur (S1, S2, S3), dans le fait que pour chaque second signe reçu de synchronisation (71) issu de différents seconds signes de synchronisation de référence, seconds signes de synchronisation de référence qui comprennent une identification d'émetteur différente, ledit second signe de synchronisation de référence étant défini avec la plus grande concordance et l'identification d'émetteur contenue étant associée audit pic d'amplitude qui est associé audit second signe de synchronisation reçu concerné (71).

7. Dispositif de mesure (1) selon la revendication 6, **caractérisé en ce que** ledit démodulateur (21) est un démodulateur à quadrature et en ce q'il comprend un enregistreur transitoire (3) qui enregistre les signaux démodulés.

8. Dispositif de mesure (1) selon la revendication 7, **caractérisé en ce qu'**il comprend un ordinateur de commande (5) qui lit les signaux recueillis démodulés à des moments discrets.

9. Dispositif de mesure (1) selon la revendication 7, **caractérisé en ce qu'**il comprend un ordinateur de commande (5) qui lit en continu des signaux démodulés réceptionnés.

10. Dispositif de mesure (1) selon l'une des revendications 6 à 9, **caractérisé en ce que** lesdits paquets de données (7) sont des paquets de données DAB.

11. Support de données lisible par ordinateur qui contient des données codées, qui représentent un programme informatique, programme informatique qui permet de commander un ordinateur de contrôle (5) d'un dispositif de mesure (1) selon les revendications 6 à 10 de sorte que ledit ordinateur de contrôle (5) établit des paramètres de mesure d'un récepteur de mesure (2), émetteur de mesure (2) qui reçoit et démodule des signaux modulés, signaux modulés qui correspondent à des paquets de données numériques (7) et qui sont émis par plusieurs émetteurs (S1, S2, S3) d'un réseau monofréquence sur la même fréquence porteuse, chaque paquet de données (7) comprenant un premier signe identique de synchronisation (72) et un second signe de synchronisation (71) contenant l'identification d'émetteur et en ce que ledit ordinateur de contrôle (5) reçoit desdits signaux démodulés, **caractérisé**
**en ce que** ledit programme d'ordinateur comprend un module de définition de réponse d'impulsion de canal (51) qui pilote ledit ordinateur de contrôle (5) de sorte qu'il définit en se basant sur les signaux démodulés une réponse d'impulsion de canal (53) dans le fait qu'il définit la séquence temporelle et l'intensité d'amplitude desdits premiers signes de synchronisation (72) par comparaison avec un premier signe de synchronisation de référence, et
**en ce que** ledit programme d'ordinateur comprend un module d'identification de pics d'amplitude (52), qui pilote ledit ordinateur de contrôle (5) de sorte qu'il associe des pics d'amplitude de la réponse définie d'impulsion de canal à un dit émetteur (S1, S2, S3) dans le fait que pour chaque second signe de synchronisation (71) issu de différents seconds signes de synchronisation de référence, seconds signes de synchronisation de référence qui comprennent une identification d'émetteur différente, ledit second signe de synchronisation de référence étant défini avec la plus grande concordance et l'identification d'émetteur contenue étant associée audit pic d'amplitude qui est associé audit second signe de synchronisation reçu concerné (71).
